# EUROPÄISCHE PATENTSCHRIFT

(11) **EP 1 941 952 B1**
(45) Veröffentlichungstag und Bekanntmachung des Hinweises auf die Patenterteilung: **30.10.2013**
(21) Anmeldenummer: 07100162.2
(22) Anmeldetag: 05.01.2007
(51) Int. Cl.: B21C 1/14

(54) **Drahtziehvorrichtung**
Wire drawing device
Dispositif de tréfilage

(43) Veröffentlichungstag der Anmeldung: 09.07.2008
(73) Patentinhaber: Ernst Koch GmbH & Co. KG, 58665 Hemer-Ihmert (DE)
(72) Erfinder: Schauhoff, Carsten, 58456, Witten (DE)
(74) Vertreter: Müller, Enno

(56) Entgegenhaltungen:
- EP-A1- 0 752 287
- GB-A- 542 201
- GB-A- 651 708
- GB-A- 781 011
- GB-A- 794 316
- GB-A- 894 566

## Beschreibung

Die Erfindung betrifft eine Drahtziehvorrichtung nach den Merkmalen des Oberbegriffes des Anspruches 1. Eine solche Drahtziehvorrichtung ist aus der GB 794316 bekannt.

Zum Stand der Technik ist zunächst auf die EP 1502669 A1 und die EP 0752287 B1 zu verweisen. Weiter auf die GB 781011. Bei der hieraus bekannten Drahtziehvorrichtung ist die Ziehscheibentrommel im Bereich des Hutbodens mit einer Vertikalstrukturierung versehen, an die sich nach weiter unten eine Horizontalstrukturierung unmittelbar anschließt.

Weiter ist auf die GB 794316 zu verweisen, bei welcher eine Vertikalstrukturierung unmittelbar durchgehend bis zu dem Hutboden ausgeführt ist.

Die Erfindung beschäftigt sich, ausgehend von der letztgenannten Druckschrift, mit der Aufgabe eine vorteilhafte Ausgestaltung des Inneren der Ziehscheibentrommel im Hinblick auf eine Kühlung anzugeben.

Diese Aufgabe ist beim Gegenstand des Anspruches 1 gelöst, wobei darauf abgestellt ist, dass die Ziehscheibentrommel im Bereich des Hutbodens anschließend an die Strukturierung einen unstrukturierten Bereich aufweist und dass die Höhe der als Rippen ausgebildeten Strukturierung der Höhe der zylindrischen Außenfläche der Ziehscheibentrommel entspricht, jedoch versetzt nach unten, so dass sich eine Überdeckung zu einem wärmemäßig mit am höchsten beanspruchten Einlaufbereich der Ziehscheibentrommel ergibt.

Durch die höhenmäßige Anpassung an die zylindrische Außenfläche ist die Strukturierung auf das beschränkt, kann die Strukturierung nur über eine beschränkte Höhe, jedoch wirksam, vorgesehen werden. Zudem ergeben sich ziehtechnische Vorteile dadurch, dass im Bereich des Hutbodens ein unstrukturierter Bereich vorgesehen ist.

Weiter ist bevorzugt vorgesehen, dass die quer zur Rotationsachse gemessene Höhe einer Strukturierung einem Viertel der Wandstärke bis hin zu dem Maß einer Wandstärke der Ziehscheibentrommel entspricht. Hierdurch ist ersichtlich auch sogleich die Tiefe der Täler zwischen den Strukturierungen bestimmt, wobei wiederum bevorzugt in Umfangsrichtung die Strukturierungen jeweils eine gleiche Höhe aufweisen. Abweichend hiervon können jedoch auch einzelne Strukturierungen unterschiedliche Höhe aufweisen.

Es ist jedoch auch bevorzugt, dass die Strukturierungen rotationssymmetrisch ausgebildet sind. Soweit also in diesem Zusammenhang Strukturierungen unterschiedlicher Höhe vorgesehen sind, wechseln diese sich weiter bevorzugt regelmäßig über den Umfang ab.

Im Rahmen der Erfindung ist es möglich, dass eine Strukturierung aus einer Abfolge von in Vertikalrichtung aneinander anschließenden Erhebungen besteht. Besonders bevorzugt ist jedoch in diesem Zusammenhang, dass die Strukturierung aus durchlaufenden, in Umfangsrichtung der inneren Trommelfläche beabstandeten Rippen besteht. Dadurch, dass die Strukturierung sich in Richtung der Rotationsachse nur über einen Teil der Innenwandung erstreckt, wird nur vergleichsweise wenig Flüssigkeit in die Zwischenräume zwischen den Strukturierungen nach vertikal oben, oberhalb der Düse einströmen. Hiermit ist der Tatsache Rechnung getragen, dass im Regelfall die die Kühlflüssigkeit ausbringende, auf die Strukturierung zugerichtete Düse nicht einem Deckenbereich (Hutboden) der Ziehtrommel zugeordnet ist, sondern bevorzugt etwa in mittlerer vertikaler Höhe der Ziehtrommel angeordnet ist. Darüber hinaus ist der Kühlbedarf einer solchen Ziehtrommel auch im unteren, dem Hutrand zugeordneten Bereich, am höchsten, denn dort wird die größte Zieharbeit der Drähte mit entsprechender Erwärmung verrichtet. Die Strukturierung erstreckt sich auch im Bereich des Einlaufrandes (bezogen auf die Außenfläche der Ziehtrommel). Unterhalb dieses Randes, wie auch oberhalb, in einem gewissen Abstand zur Decke der Ziehtrommel, fehlt dann die Strukturierung vollkommen. Insofern ist eine unstrukturierte Innenwandung verwirklicht.

Die bereits weiter oben angesprochene Höhe einer Strukturierung bzw. Rippe, gemessen quer zur Rotationsachse, entspricht bevorzugt etwa 1/3 bis 2/3 der Wandstärke (ohne Rippen) der Ziehtrommel in diesem Bereich.

Wie bereits angesprochen ist der Fluidauslass der Kühleinrichtung bevorzugt in radialer Überdeckung zu der Strukturierung. Weiter bevorzugt handelt es sich um eine Sprühdüse, die also die Kühlflüssigkeit, in der Regel Wasser, unmittelbar auf die an der feststehenden Düse vorbei rotierende innere Trommelfläche sprüht.

Nachstehend ist die Erfindung des Weiteren anhand der beigefügten Zeichnung, die jedoch lediglich ein Ausführungsbeispiel darstellt, erläutert. Hierbei zeigt:
- Figur 1: den grundsätzlichen schematischen Aufbau einer Ziehscheibentrommel mit zugeordnetem Antrieb;
- Figur 2: einen Querschnitt durch den Zylinderteil einer Ziehschei-bentrommel; und
- Figur 3: einen Querschnitt des Gegenstandes gemäß Figur 2, geschnitten entlang der Line III-III.

Dargestellt und beschrieben ist zunächst, mit Bezug zu Figur 1, eine Ziehscheibentrommel 1 einer insgesamt eine Vielzahl von solchen Ziehscheibentrommeln 1 aufweisenden Drahtziehvorrichtung.

Die Ziehscheibentrommel 1 weist einen bevorzugt schraubverbundenen Deckel 3 auf, der seinerseits von einem Antrieb 4 vermittels einer Welle 5 angetrieben ist.

Der Deckel 3 bildet hinsichtlich eines insgesamt hutförmigen Profils der Ziehscheibentrommel 1 den Hutboden.

Im Inneren der Ziehscheibentrommel 1 ist eine Kühlflüssigkeitsdüse 6 angeordnet, die Kühlflüssigkeit, beim Ausführungsbeispiel Wasser 7, auf eine innere Trommelfläche 8 sprüht.

Im unteren Bereich der Ziehscheibentrommel 1 ist der Motor 4 an einer feststehenden Halterung 9 angeflanscht, die zugleich Übergangsbereiche 10 zu der rotierenden Trommel 1 ausbildet.

Hinsichtlich der Ausgestaltung der Ziehscheibentrommel 1 in weiterer Einzelheit ist auf die Figuren 2 und 3 Bezug genommen. Im Inneren der Ziehscheibentrommel 1 sind vertikal verlaufende Rippen 11 ausgebildet. Die Höhe der Rippen 11, gemessen quer zu einer Rotationsachse R der Ziehscheibentrommel, entspricht etwa der Wandstärke der Ziehscheibentrommel in dem Bereich, in dem die Rippen ausgebildet sind. Bei der Ziehscheibentrommel selbst kann es sich um ein aus einem Stahlblech hergestelltes Teil handeln. Die Rippen 11 können aus einem zunächst vorgesehenen insoweit annähernd zweifache Wandstärke aufweisenden Bereich des Stahlblechs durch vertikales Räumen gebildet sein. Sie können aber auch bei einem Stahlgussteil sogleich angeformt sein. Im Weiteren könnten die Rippen 11 auch durch ein inneres Aufsetzteil, das bspw. angeschweißt ist, gebildet sein. Hierzu würde es sich dann im Einzelfall empfehlen, noch in Umfangsrichtung verlaufende Querhalterungen auszubilden, die dann geeigneterweise im Bereich der Täler zwischen den Rippen 11, eine wesentlich geringere Höhe aufweisen würden als die Rippen 11.

Die Höhe h der Rippen 11 entspricht etwa der Höhe h' der zylindrischen Außenfläche der Ziehscheibentrommel. Jedoch etwas versetzt nach unten, so dass sich eine Überdeckung zu dem wärmemäßig auch mit am höchsten beanspruchten Einlaufbereich E der Ziehscheibentrommel ergibt.

Die auf die Rippen 11 gesprühte Spülflüssigkeit wird über ein nicht dargestelltes System abgesaugt und im Kreislauf geführt, ggf. unter zwischenzeitlicher Kühlung.

## Patentansprüche

1. Drahtziehvorrichtung mit einer eine äußere und innere Trommelnäche aufweisenden Ziehscheibentrommel (1), wobei die Ziehscheibentrommel (1) ein hutförmiges Profil aufweist und eine Rotationsachse (R), wobei weiter innenseitig eine Fühleinrichtung ausgebildet ist, mittels welcher Kühlflüssigkeit (7) auf die Innenwandung der Ziehscheibentrommel gefördert wird, und wobei darüber hinaus die Innenwandung (8) in Richtung der Rotationsachse (R) verlaufende Strukturierungen aufweist und hierbei im Bereich des freien Hutrandes einen unstrukturierten Bereich aufweist **dadurch gekennzeichnet, dass** die Ziehscheibentrommel (1) im Bereich des Hutbodens anschließend an die Strukturierung einen unstrukturierten Bereich aufweist und dass eine Höhe (h) der als Rippen (11) ausgebildeten Strukturierungen der Höhe (h') der zylindrischen Außenfläche der Ziehscheibentrommel entspricht, jedoch versetzt nach unten, so dass sich eine Überdeckung zu einem wärmemäßig auch mit am höchsten beanspruchten Einlaufbereich (E) der Ziehscheibentrommel ergibt.

2. Drahtziehvorrichtung nach Anspruch 1, **dadurch gekennzeichnet, dass** die Strukturierungen rotationssymmetrisch ausgebildet sind.

3. Drahtziehvorrichtung nach einem der Ansprüche 1 bis 2, **dadurch gekennzeichnet, dass** die quer zur Rotationsachse (R) gemessene Höhe einer Strukturierung einem Viertel der Wandstärke bis hin zu dem Maß einer Wandstärke der Ziehscheibentrommel (1) entspricht.

4. Drahtziehvorrichtung nach Anspruch 3, **dadurch gekennzeichnet, dass** die Höhe einer Strukturierung der Hälfte der Wandstärke der Ziehscheibentrommel entspricht.

5. Drahtziehvorrichtung nach einem der Ansprüche 1 bis 4, **dadurch gekennzeichnet, dass** die Kühleinrichtung einen Fluidauslass aufweist und dass der radial innen bzgl. der Strukturierung ausgebildete Fluidauslass in radialer Überdeckung zu der Strukturierung ist

## Claims

1. Wire drawing device comprising a drawing disc drum (1) having an outer and inner drum face, said drawing disc drum (1) having a cap-shaped profile and a rotational axis (R), a cooling device also being formed on the inner surface and used to convey coolant (7) to the inner wall of the drawing disc drum, and the inner wall (8) additionally comprising structures extending in the direction of the rotational axis (R) and also comprising an unstructured region in the region of the free cap edge, **characterised in that**, in the region of the cap base, the drawing disc drum (1) comprises an unstructured region adjacent to the structure and **in that** a height (h) of the structures formed as ribs (11) corresponds to the height (h') of the cylindrical outer face of the drawing disc drum, though offset downwards such that an overlap is produced with regard to an intake region (E) of the drawing disc drum under the most thermal stress.

2. Wire drawing device according to claim 1, **characterised in that** the structures are rotationally symmetrical.

3. Wire drawing device according to either claim 1 or claim 2, **characterised in that** the height of a structure measured transverse to the rotational axis (R) corresponds to a quarter of the wall thickness up to the dimension of a wall thickness of the drawing disc drum (1).

4. Wire drawing device according to claim 3, **characterised in that** the height of a structure corresponds to half the wall thickness of the drawing disc drum.

5. Wire drawing device according to any of claims 1 to 4, **characterised in that** the cooling device comprises a fluid outlet and **in that** the fluid outlet which is radially inward with regard to the structure radially overlaps the structure.

## Revendications

1. Dispositif de tréfilage comprenant un tambour à disque de tréfilage (1) présentant une surface de tambour externe et interne, étant entendu que le tambour à disque de tréfilage (1) présente un profil en forme de chapeau et un axe de rotation (R), étant entendu qu'il est réalisé plus à l'intérieur un dispositif de refroidissement au moyen duquel un liquide de refroidissement (7) est amené sur la paroi interne du tambour à disque de tréfilage, et étant en outre entendu que la paroi interne (8) présente des structures s'étendant dans la direction de l'axe de rotation (R) et présente également une zone non structurée dans la zone du bord libre du chapeau, **caractérisé en ce que** le tambour à disque de tréfilage (1) présente une zone non structurée dans la zone du fond du chapeau en position adjacente à la structure et **en ce qu'**une hauteur (h) des structures réalisées comme nervures (11) correspond à la hauteur (h') de la surface externe cylindrique du tambour à disque de tréfilage, mais décalée vers le bas, de telle sorte qu'on obtient un chevauchement dans une zone d'entrée (E) du tambour à disque de tréfilage, qui est également la plus sollicitée sur le plan thermique.

2. Dispositif de tréfilage selon la revendication 1, **caractérisé en ce que** les structures sont réalisées avec une symétrie de révolution.

3. Dispositif de tréfilage selon l'une des revendications 1 à 2, **caractérisé en ce que** la hauteur d'une structure mesurée transversalement par rapport à l'axe de rotation (R) correspond à un quart de l'épaisseur de paroi jusqu'à la dimension d'une épaisseur de paroi du tambour à disque de tréfilage (1).

4. Dispositif de tréfilage selon la revendication 3, **caractérisé en ce que** la hauteur d'une structure correspond à la moitié de l'épaisseur de paroi du tambour à disque de tréfilage.

5. Dispositif de tréfilage selon l'une des revendications 1 à 4, **caractérisé en ce que** le dispositif de refroidissement présente une sortie de fluide et **en ce que** la sortie de fluide réalisée dans le sens radial vers l'intérieur ou vers la structure se trouve en chevauchement radial par rapport à la structure.
